# EUROPÄISCHE PATENTSCHRIFT

(11) **EP 0 732 466 B1**
(45) Veröffentlichungstag und Bekanntmachung des Hinweises auf die Patenterteilung: **08.05.2002**
(21) Anmeldenummer: 96103009.5
(22) Anmeldetag: 28.02.1996
(51) Int. Cl.: E04G 1/22

(54) **Gerüst**
Scaffolding
Echafaudage

(30) Priorität: 13.03.1995 DE 19509015; 30.03.1995 DE 19511837
(43) Veröffentlichungstag der Anmeldung: 18.09.1996
(73) Patentinhaber: Lindmeier, Martin, 94127 Neuburg/Inn (DE)
(72) Erfinder: Lindmeier, Martin, 94127 Neuburg/Inn (DE)
(74) Vertreter: Kruspig, Volkmar, Dipl.-Ing.

(56) Entgegenhaltungen:
- EP-A- 0 206 382
- DE-C- 3 509 833
- DE-U- 9 401 407
- US-A- 3 091 305
- US-A- 3 221 838
- US-A- 3 891 055

## Beschreibung

Die Erfindung betrifft ein Gerüst gemäß dem Oberbegriff des Patentanspruchs 1.

Höhenverstellbare Arbeitsgerüste, beispielsweise in Form eines Flächengerüstes mit Kurbelverstellung einer Lastenbühne sind bekannt.

Bei derartigen Kurbelbühnen ist in einem Bockrahmen ein höhenverstellbares Element nach Art einer Teleskopführung angeordnet. Das höhenverstellbare Element wird mit einer Kurbel, die mit einer Achse zusammenwirkt, angetrieben. Hierfür besitzt das höhenverstellbare Element beabstandete Aussparungen, in die ein Zahnrad auf der Achse des Antriebselementes eingreift. Für jedes Element ist ein Antriebsmechanismus erforderlich, und die Höhenverstellung kann nur manuell ohne Lastauflage vorgenommen werden, so daß beispielsweise bei Verwendung einer derartigen Kurbelbühne zum Errichten einer Mauer der Arbeitsprozeß mehrfach unterbrochen werden muß.

Aus dem deutschen Gebrauchsmuster DE-U-94 01 407 ist ein gattungsbildender höhenverstellbarer Gerüstbock mit unterem Rohrrahmen und einem ausziehbaren Oberteil bekannt, wobei die Höhenverstellung selbst durch einen Hydraulikzylinder/kolben erfolgt. Der erforderliche Hydraulikzylinder ist in die Rahmenkonstruktion integriert und wird von einem externen Aggregat angetrieben, so daß auch eine Höhenverstellung unter Last möglich ist. Weiterhin ist an der Rahmenkonstruktion ein Rad angeordnet, so daß der jeweilige Bock leicht manuell an einen anderen Standort transportiert werden kann. Zusätzlich ist am Gerüstbock ein abklappbarer Geländerholm befestigt und eine höhenverstellbare Arbeitsbühne vorgesehen.

Mittels dem im deutschen Gebrauchsmuster DE-U-94 01 407 gezeigten höhenverstellbaren Gerüstbock kann zwar eine Verstellung unter Last vorgenommen werden, jedoch erfordert das Höhenverstellen einer ausgedehnten Arbeitsfläche entlang eines zu errichtenden Mauerwerkes zum Erhalten einer möglichst exakten waagerechten Lage viel Zeitaufwand und Geschick beim Betätigen bzw. Ansteuern der einzelnen Hydraulikzylinder. Darüber hinaus hat sich gezeigt, daß das bekannte Transportrad zwar zur wesentlichen Erleichterung bei der Lageveränderung dient, jedoch aufgrund des gegebenen Schwerpunktes ein Verkippen oder Wegkippen des Gerüstbockes auftritt, wodurch die Arbeitssicherheit beim Transport gefährdet ist.

Weiterhin ist aus der EP-A-0 206 382 die Ausbildung von Lasthalteventilen bekannt, die in Hydraulikkreisen Verwendung finden.

Es ist daher Aufgabe der Erfindung, ein Gerüst, umfassend Gerüstböcke mit hydraulischer Höhenverstellung der bekannten Art derart weiterzuentwickeln, daß die Arbeitssicherheit und die Arbeitsproduktivität bei Anwendung eines derartigen Gerüsts erhöht wird und daß die Bedienung beim Aufstellen und der Höhenverstellung möglichst vereinfacht werden kann.

Die Lösung der Aufgabe der Erfindung erfolgt mit einem Gegenstand gemäß dem Patentanspruch 1, wobei die Unteransprüche zweckmäßige Ausgestaltungen und Weiterbildungen umfassen.

Das Gerüst wird so eingesetzt, daß eine Vielzahl, jedoch mindestens zwei Gerüstböcke beabstandet angeordnet sind, so daß eine quasi beliebige Lasten- und Arbeitsfläche jeweils vorgegebener gleicher Arbeitshöhe entsteht. Die Arbeitshöhe ist kontinuierlich und gleichmäßig auch unter Last und fernbedient einstellbar, indem die jeweiligen Hydraulikzylinder der Vielzahl von Gerüstböcken mittels eines Hydraulikaggregates angesteuert werden, das einen Zahnradmengenteiler zur gleichmäßigen Druck- bzw. Hydraulikflüssigkeitsbeaufschlagung aufweist. Zusätzlich besitzen die Hydraulikzylinder jeweils ein Lasthalteventil, so daß auch nach Abschalten oder Entfernen des Hydraulikaggregates die jeweilige gewählte, momentane Arbeitshöhe erhalten bleibt.

Mittels des Zahnradmengenteilers wird gewährleistet, daß jeweils die gleiche vorgegebene Hydraulikflüssigkeitsmenge bei entsprechend identisch dimensionierten Hydraulikzylindern auf die jeweiligen Hydraulikkolben einwirkt, so daß im vorgegebenen Maße eine gleichmäßige Höhenverstellung eines Lastenbühnenträgers gegeben ist.

Hierdurch ist das ansonsten erforderliche manuelle Einstellen der Höhe einer Vielzahl von Gerüstböcken bei großen Arbeitsflächen nicht notwendig.

Zum Höhenausgleich z.B. bei Unregelmäßigkeiten des Aufstellbodens ist auch eine einzelne Ansteuerung der jeweiligen Hydraulikzylinder gewährleistet.

Das bekannte Transportrad ist zur Vermeidung seitlichen Verkippens bei Lageveränderungen des Gerüstbockes als Doppelrad ausgebildet, welches auf einer gemeinsamen Achse angeordnet ist.

Im Interesse einer optimalen Arbeitssicherheit besitzt der Lastenbühnenträger Mittel zum Aufnehmen eines klappbaren Sicherheitsgeländers, wobei im Transport bzw. abgeklappten Zustand das Sicherheitsgeländer am Rahmenholm fixiert ist und Teile desselben gleichzeitig einen Transportgriff zur leichteren Lageveränderung des Gerüstbockes mittels des Doppelrades bilden.

Durch am Lastenträger arretiert aufsteck- und auswechselbare Adapterauflagen kann in vorteilhafter Weise ein seitliches Fixieren und Aufnehmen ganz unterschiedlicher Belagrahmen erfolgen, ohne daß kostenintensive Veränderungen am Gerüstbock selbst notwendig sind.

Das klappbare Sicherheitsgeländer weist einen Arretierungsbügel auf, der in dem Falle, daß das Geländer sich in seiner eigentlichen Funktionsstellung befindet, zusätzlich den Belagrahmen und/oder den dort befindlichen Belag gegen höhenmäßiges Verkippen sichert.

In einer Ausführungsform der Erfindung ist der jeweilige Hydraulikzylinder des jeweiligen Gerüstbockes nahezu mittig auf einem unteren Rahmenquerträger angeordnet und am oberen Rahmenquerträger geführt, so daß mittels eines einzigen Hydraulikzylinders ein teleskopartiges Ein- und Ausfahren des Lastenbühnenträgers, der in den Rahmenholmen beweglich geführt ist, erfolgen kann.

Zum ungestörten Höhenverstellen ist der Hydraulikkolben am Lastenbühnenträger gelenkig angeschlagen, so daß ein Verkanten der Teleskopführungen, insbesondere beim Einfahren des Lastenbühnenträgers, nahezu ausgeschlossen ist.

Den Erfordernissen des Baubetriebes entsprechend sind die Hydraulikanschlußelemente am Zylinderboden im wesentlichen im Breitenbereich des unteren Rahmenquerträgers, durch diesen gegen mechanische Beschädigung geschützt, angeordnet. Erforderliche Hydraulikrohre sind enganliegend an der Außenumfangsfläche des Hydraulikzylinders vorgesehen, so daß Beschädigungen, insbesondere mechanischer Art, reduziert sind.

Zur Vermeidung von Verletzungen durch Einquetschen von Körperteilen, insbesondere des Kopfes oder des Rumpfes, wird im eingefahrenen, d.h. abgesenkten Zustand des Gerüstbockes ein Sicherheitsabstand zwischen Lastenbühnenträger und oberem Rahmenquerträger gewährleistet.

Dieser Sicherheitsabstand beträgt in einer vorteilhaften Ausführungsform im wesentlichen 20 cm.

Alles in allem ermöglichen die Gerüstböcke durch den speziellen Hydraulikzylinder mit im unteren Bereich angeordnetem Lasthalteventil ein Arretieren in beliebiger Höhe, auch in dem Falle, wenn ein Hydraulikaggregat nicht angeschlossen ist. Es ist demnach ein höhenmäßiges Arretieren in jeder Position unter allen Umständen sicherheitstechnisch gewährleistet.

Durch das Transportrad, welches als Doppelrad ausgebildet ist, ist ein Wegkippen des Gerüstbockes beim Anheben und Wegschieben desselben bei einer Einmannbedienung ausgeschlossen.

Das Sicherheitsgeländer, welches beispielsweise mit einem Befestigungsbolzen nach unten geklappt fixiert werden kann, ermöglicht die Nutzung von Teilen des Sicherheitsgeländers, nämlich der Mittel zum Einhängen von Geländerquerverstrebungen als Tragegriff. Dieser Tragegriff dient zum leichten Wegbewegen des einzelnen Bockes mittels der vorerwähnten Doppelräder. Darüber hinaus sind an der dem Rad abgewandten Längsstrebe Befestigungsvorrichtungen zur Anordnung von gegebenenfalls längenverstellbaren Querstreben, die die Böcke untereinander verbinden und gegen Rutschen sichern, vorgesehen. Die Längenverstellbarkeit ergibt die Möglichkeit, die Bockabstände zu verändern, wodurch sich die Belastbarkeit erhöht und Belagrahmen unterschiedlicher Abmessungen verwendet werden können.

Der Lastenbühnenträger besitzt im wesentlichen gegenüberliegend Bohrungen, die dem Arretieren von Adapterauflagen für unterschiedlichste Belagrahmen dienen. Die Adapterauflagen weisen im Querschnitt z.B. eine Dreiecks- oder eine halbrunde Form auf, so daß Belagrahmen bzw. Aufsatzrahmen unterschiedlichster Gerüsthersteller sicher gegen Wegrutschen arretierbar sind, ohne daß im eigentlichen Hydraulikbock irgendwelche konstruktiven Veränderungen vorgenommen werden müssen.

In einer Ausführungsform ist die obere Aufnahme des Hydraulikkolbens am oberen Rahmenträger so ausgeführt, daß ein U-förmiges Umgreifen des oberen Rahmenträgers realisiert wird.

Hierdurch erhöht sich die Stabilität gegen seitliches Verkippen bei schräg einsetzenden Kräften von oben.

In einer weiteren Ausführungsform der Erfindung sind die Profile der teleskopartig ineinander steckenden Holme im wesentlichen quadratisch oder mit einem rechteckigen Querschnitt ausgebildet.

Als besonderer Vorteil ergibt sich bei der Aufstellung mehrerer Gerüstböcke die Ausbildung einer großen Arbeitsfläche, die über Eck, andersartig winklig mit Zwischenstücken oder eine große zusammenhängende Fläche bildend ausgestaltbar ist.

Durch die Verwendung eines Hydraulikaggregates mit Zahnmengenteiler ist ein gleichmäßiges Anheben oder Absenken dieser letztendlich beliebig formbaren Fläche gewährleistet.

Zusätzlich ist der Gerüstbock auch zum Anheben von Trägern oder dergleichen hin zum Deckenbereich geeignet, ohne daß Kran- oder andere Hebevorrichtungen eingesetzt werden müssen.

Derartige andere Hebevorrichtungen können z.B. bei der Altbausanierung ohnehin nicht uneingeschränkt zur Anwendung gelangen, da bekannte Kräne oder Hydraulikarbeitsbühnen nicht in den bereits umbauten Raum hinein transportiert und aufgebaut werden können.

Vorhandene Arretierungswinkel zur Aufnahme der Arbeitsbühne bzw. einer Lauffläche, welche auf der Arbeitsbühne aufliegt, sind so ausgebildet, daß eine Auskragung bzw. Nase, ebenso wie beim Sicherheitsgeländer, den Belagrahmen bzw. darauf befindliche Bretter sichert. Der Träger für die Arbeitsbühne selbst ist durch Lochrastung oder hydraulisch höhenverstellbar.

Die Steuerung einer Vielzahl von Hydraulikzylindern erfolgt gleichmäßig, wobei die Zylinder aber auch einzeln ansteuerbar sind, so daß ein Höhenausgleich, z.B. bei unterschiedlichem Untergrund, vorgenommen werden kann.

Das verwendete Aggregat ist leicht ortsveränderlich und kann für die Steuerung mehrerer Gruppen von Hydraulikböcken bzw. den Hydraulikzylindern derartiger Böcke benutzt werden. Darüber hinaus ist das Aggregat fernbedienbar, so daß der Bauarbeiter, welcher sich auf dem Hydraulikbock arbeitend befindet, ferngesteuert den Bock bzw. die Böcke in der Höhe verändern kann.

Wie erwähnt, fährt der Hydraulikbock nur bis auf eine vorgegebene Rasthöhe ein, so daß eine Gefährdung möglicherweise darunterstehender Personen ausgeschlossen ist.

Die Hydraulikböcke selbst sind raumsparend, im wesentlichen tragbar und können mit einer Einmannbedienung auf- und abgebaut werden. Durch den leichten Transport können darüber hinaus Hebebühnen, die an bestimmten Orten nicht einsetzbar sind, ersetzt werden. Dies kann beispielsweise zweckmäßig sein, wenn Unterzugschalungen anzubringen sind oder nachträglich Träger eingebaut werden müssen.

Das mit einem Zahnradmengenteiler versehene Hydraulikaggregat kann so ausgebildet werden, daß es durch eine Umschaltbarkeit mittels z.B. Kugelhähnen in die Lage versetzt ist, mehrere Bühnen, z.B. auf Großbaustellen, zu betreiben.

Die Erfindung soll nachstehend anhand eines Ausführungsbeispiels und von Figuren näher erläutert werden.

Hierbei zeigen
- Fig. 1a: eine Seitenansicht eines Gerüstbockes mit hydraulischer Höhenverstellung,
- Fig. 1b: einen Schnitt längs der Linie A-A gemäß Figur 1a, und
- Fig. 2: einen Schnitt längs der Linie B-B gemäß Figur 1a.

Bei der in den Figuren gezeigten Variante eines Gerüstbockes mit hydraulischer Höhenverstellung ist ein Rahmen 1 vorgesehen, welcher seitlich Rahmenholme 6 aufweist. Die Rahmenholme 6 sind im unteren Bereich mittels eines unteren Rahmenquerträgers 3 und im oberen Bereich mittels eines oberen Rahmenquerträgers 4 verbunden.

Die Rahmenholme 6 sind vorzugsweise aus einem rechteckförmigen oder quadratischen Hohlprofil gefertigt. Im unteren Bereich sind an den Rahmenholmen 6 bzw. am unteren Rahmenquerträger 3 Stützfüße 2 angeordnet. Ein in der Breite seitlich wegstehender Stützfuß 2.1 dient der Aufnahme eines auf einer gemeinsamen Achse angeordneten Doppelrades 8 zum erleichterten Transport des Gerüstbockes.

Ein Lastenbühnenträger 5 besitzt mit den Rahmenholmen 6 teleskopartig zusammenwirkende Holme, deren Profil in Form und Abmessung dem Innenprofil der Rahmenholme 6 spielbehaftet angepaßt ist.

Demnach ist der Lastenbühnenträger 5 durch diese Holme in den Rahmenholmen 6 beweglich und höhenverstellbar geführt und angeordnet.

Am unteren Rahmenquerträger stützt sich ein Hydraulikzylinder 7 ab.

Der Hydraulikzylinder 7 ist am oberen Rahmenquerträger 4 mittels einer Schelle 15 seitlich fixiert.

Der Hydraulikzylinder 7 selbst nimmt einen Hydraulikkolben 70 auf.

Der Hydraulikkolben 70 ist mittels eines Gelenks beweglich am Lastenbühnenträger 5, nahe zu der breitenmäßigen Mitte desselben angeordnet.

In den Hydraulikzylinder 7 eindringende Hydraulikflüssigkeit verdrängt den Hydraulikkolben 70, wobei dieser den Lastenbühnenträger 5 in der Höhe verstellt.

Druckeinwirkung bzw. Druckabfall in umgekehrter Richtung führt zu einer Höhenverstellung des Lastenbühnenträgers 5 nach unten.

Ein im Inneren des Hydraulikzylinders 7 angeordnetes Lasthaltventil sichert das Beibehalten einer vorgegebenen Höhe auch im Falle eines nicht mehr anliegenden äußeren Druckes oder eines Druckverlustes. Zweckmäßigerweise ist das Lasthalteventil im Zylinderboden 10 des Hydraulikzylinders 7 befindlich.

Zusätzlich sind am Lastenbühnenträger 5 seitlich Mittel 9.3 zum Befestigen einer Arbeitsbühne 9 vorgesehen.

Diese Befestigungsmittel 9.3 sind so ausgebildet, daß Tragwinkel 9.1 für die Arbeitsbühne 9 entfernt und mit der Auskragung 9.2 des jeweiligen Tragwinkels 9.1 um 180° gedreht und von oben so eingesteckt und befestigt werden können, daß die Auskragung 9.2 oberhalb des Lastenbühnenträgers 5 arretiert ist, wodurch sich der Transportraum des Gerüstbockes verringert (mit unterbrochenen Linien gezeichnete Lage gemäß Fig. 1a).

Zwischen dem oberen Rahmenquerträger 4 und dem Lastenbühnenträger 5 ist ein Sicherheitsabstand A durch entsprechende konstruktive Dimensionierung voreingestellt, so daß den erforderlichen Arbeitsschutzaspekten in ausreichendem Maße Rechnung getragen wird.

Gegenüber dem Befestigungsmittel für die Arbeitsbühne 9 ist seitlich am Lastenbühnenträger 5 ein Sicherheitsgeländer 11 schwenkbeweglich bzw. klappbar angeordnet. Der Geländerholm zur Bildung des Sicherheitsgeländers 11 kann im Transportfall nach unten geklappt und arretiert werden, wodurch Teile der Geländerhalterung 12 als Tragegriff zum Anheben und Wegschieben des Gerüstbockes mittels des Doppelrades 8 benutzt werden können. Hierdurch ergibt sich eine leichte Lageveränderbarkeit des Bockes auch bei einer gewünschten Einmannbedienung. Zusätzlich ist am Geländerholm ein Arretierungsbügel 14 angeordnet, welcher im Geländerzustand einen Belagrahmen und/oder einen auf diesem aufgebrachten Belag gegen Verkippen sichert.

Mittels auf dem Lastenbühnenträger 5 arretiert aufsteck- und austauschbar angeordneten Adapterauflagen 13 können ganz unterschiedliche Belagrahmen seitlich fixiert aufgenommen werden. Die Adapterauflagen 13 bilden entsprechend ihrer jeweiligen Form eine für den jeweiligen Belagrahmen optimierte Auflagefläche.

Hydraulikanschlußelemente 15 sind am Zylinderboden 10 des Hydraulikzylinders 7 im wesentlichen der Breite des unteren Rahmenquerträgers 3 entsprechend angeordnet, so daß ein weitestgehender Schutz gegen mechanische Beschädigung dieser Anschlußelemente 15 gewährleistet ist.

Erforderliche Hydraulikrohre 16 sind eng an der Außenumfangsfläche des Hydraulikzylinders 7 anliegend vorgesehen, so daß auch hier die Beschädigungsgefahr reduziert ist.

In den Figuren nicht gezeigte arretierbare, kreuzförmig verlaufende längenverstellbare Querverstrebungen sichern bei mehreren aufgestellten Bühnen diese wechselseitig gegen seitliches Verschieben oder Wegdrücken bei Belastung.

Bei einem Ausführungsbeispiel der Erfindung sind an einem gemeinsamen Aggregat mit Zahnradmengenteiler zur gleichmäßigen Druckbeaufschlagung sechs Hydraulikböcke in Reihe nebeneinanderstehend angeschlossen. Hierdurch wird eine durchgehende, ebene und ausgedehnte Lastenbühnen- und Arbeitsfläche geschaffen, so daß ein entsprechend langes Mauerwerk zügig Zug um Zug errichtet werden kann. Durch die mögliche Fernsteuerbarkeit des höhenmäßigen Verstellens der Hydraulikböcke müssen die Bauarbeiter die Arbeitsfläche nicht verlassen, und es kann die Effektivität des Arbeitsprozesses erhöht werden.

Die Fernsteuerbarkeit wird durch elektrische Betätigung von Magnetventilen des Hydraulikaggregates erreicht.

Mit den vorgeschlagenen Gerüstböcken kann eine große, ggfs. winklige Fläche gebildet werden, die mit der angegebenen Hydraulik höhenmäßig gleichmäßig angehoben oder abgesenkt werden kann.

Die Hydraulikböcke sind auch zum Anheben von Trägern oder dergleichen hin zum Deckenbereich geeignet, ohne daß anderweitige Kran- oder Hebevorrichtungen eingesetzt werden müssen. Dies führt zu besonderen Vorteilen z.B. bei.der Altbausanierung und Rekonstruktion in Gebäuden mit beschränkter Fläche durch bereits umbauten Raum.

Die einzelnen Gerüstböcke können im zusammengefahrenen Zustand und abgeklappten Geländer leicht und raumsparend transportiert oder mit geringem Platzbedarf gelagert werden.

Gemäß einem Ausführungsbeispiel liegt die erreichbare Tragkraft je Gerüstbock bei ca. 1500 kg, wobei hier die Gerüstgruppe 5 bei einem Bockabstand von 2,5 m erreicht wird.

Anstelle eines Zahnradmengenteilers kann auch eine elektronisch gesteuerte, vorherbestimmte gleiche Menge einer Hydraulikflüssigkeit in den jeweiligen Hydraulikzylinder eingebracht werden, um die gewünschte gleichmäßige Höhenverstellung der jeweiligen Lastenbühnenträger, zu erreichen.

Die besonders schmale Bauform des Hydraulikbockes ist in der Schnittdarstellung längs der Linien B - B gemäß Fig. 2 zu erkennen, wobei die Einbindung des Hydraulikzylinders 7 zwischen dem Lastenbühnenträger 5 und dem unteren Rahmenquerträger 3 gezeigt ist.

Ebenso sind die seitlich ausladend angeordneten Stützfüße 2 dargestellt.

Die Fig. 1b zeigt einen Schnitt durch den Gerüstbock längs der Line A - A gemäß Fig. 1a; gleiche Teile sind hier mit den jeweils gleichen Bezugszeichen versehen.

## Patentansprüche

1. Gerüst, umfassend mindestens zwei Gerüstböcke mit hydraulischer Höhenverstellung, diese jeweils umfassend einen Rahmen (1), seitlich an Rahmenholmen (6) des Rahmens (1) befestigte Stützfüße (2), untere (3) und obere (4) Rahmenquerträger sowie einen Lastenbühnenträger (5), welcher mittels seitlichen Holmen in den Rahmenholmen (6) beweglich und höhenverstellbar geführt ist, sowie mit einem sich am unteren Rahmenquerträger (3) abstützenden Hydraulikzylinder (7), ein an einem weiteren Stützfuß (2.1) angeordnetes Transportrad (8) und eine Befestigungsvorrichtung für eine Arbeitsbühne (9), wobei zur Bildung beliebiger Lasten- und Arbeitsflächen jeweils vorgegebener gleicher, kontinuierlich und gleichmäßig auch unter Last verstellbarer Arbeitshöhe die Hydraulikzylinder (7) identisch dimensioniert sind,
**dadurch gekennzeichnet, daß**
mittels eines einzigen Hydraulikaggregates jedem Hydraulikzylinder (7) eine gleiche vorherbestimmte Hydraulikflüssigkeitsmenge zugeführt wird sowie jeder Hydraulikzylinder (7) ein Lasthalteventil aufweist, und daß das Transportrad (8) zur Vermeidung seitlichen Verkippens bei Lageveränderung des Gerüstbockes als Doppelrad (8) auf einer gemeinsamen Achse ausgeführt ist.

2. Gerüst nach Anspruch 1,
**dadurch gekennzeichnet,**
**daß** das Lasthalteventil jeweils integral im Zylinderboden (10) des jeweiligen Hydraulikzylinders (7) angeordnet ist.

3. Gerüst nach einem der vorangegangenen Ansprüche,
**dadurch gekennzeichnet,**
**daß** der Lastenbühnenträger (5) Mittel zum Aufnehmen eines klappbaren Sicherheitsgeländers (11) aufweist, wobei im Transport- bzw. abgeklappten Zustand des Sicherheitsgeländers (11) dieses am Rahmenholm (6) fixierbar ist und Teile (12) desselben einen Transportgriff zur leichteren Lageveränderung des Gerüstbockes mittels des Doppelrades (8) bilden.

4. Gerüst nach einem der vorangegangenen Ansprüche,
**dadurch gekennzeichnet,**
**daß** der Lastenbühnenträger (5) arretiert aufsteck- und austauschbare Adapterauflagen (13) zum seitlichen Fixieren und Aufnehmen unterschiedlicher Belagrahmen aufweist.

5. Gerüst nach Anspruch 3 und 4,
**dadurch gekennzeichnet,**
**daß** am klappbaren Sicherheitsgeländer (11) ein Arretierungsbügel (14) angeordnet ist, welcher im Geländerzustand den Belagrahmen und/oder den Belag auf der Lastenbühne sichert.

6. Gerüst nach einem der vorangegangenen Ansprüche,
**dadurch gekennzeichnet,**
**daß** der Hydraulikzylinder (7) am oberen Rahmenquerträger (4) gegen seitliches Verkippen mittels umgreifender Schelle (15) oder dergleichen gesichert ist.

7. Gerüst nach einem der vorangegangenen Ansprüche,
**dadurch gekennzeichnet,**
**daß** der Hydraulikkolben (70) des Hydraulikzylinders (7) im wesentlichen mittig und gelenkig am Lastenbühnenträger (5) angeschlagen ist.

8. Gerüst nach einem der vorangegangenen Ansprüche,
**dadurch gekennzeichnet,**
**daß** die Arbeitsbühne (9) mittels Tragwinkel (9.1) an der Lastenbühne (5) lösbar angeordnet ist.

9. Gerüst nach einem der vorangegangenen Ansprüche,
**dadurch gekennzeichnet,**
**daß** Hydraulikanschlußelemente (15) am Zylinderboden (10) im wesentlichen im Breitenbereich des unteren Rahmenquerträgers (3) durch diesen gegen mechanische Beschädigungen geschützt angeordnet sind und erforderliche Hydraulikrohre (16) eng an der Außenumfangsfläche des Hydraulikzylinders (7) anliegend verlaufen.

10. Gerüst nach einem der vorangegangenen Ansprüche, **gekennzeichnet durch**
einen vorgegebenen Sicherheitsabstand (A) zwischen Lastenbühnenträger (5) und oberem Rahmenquerträger (4) im eingefahrenen, abgesenkten Zustand der Lastenbühne.

## Claims

1. A scaffold, comprising at least two trestles with hydraulic height adjustment, the said trestles respectively comprising a frame (1), support feet (2) secured laterally to frame beams (6) of the frame (1), lower (3) and upper (4) frame cross-members, and a load-carrying platform support (5) which is guided so as to be movable and height-adjustable in the frame beams (6) by means of lateral beams, and comprising a hydraulic cylinder (7) supported on the lower frame cross-member (3), a transport wheel (8) arranged on a further support foot (2.1), and a securing device for a work platform (9), the hydraulic cylinders (7) being identically dimensioned to create any load-carrying and working surfaces having in each case a predetermined identical working height which is adjustable continuously and uniformly even under load,
**characterised in that**
by means of a single hydraulic unit an identical amount of hydraulic fluid determined in advance is supplied to each hydraulic cylinder (7), and each hydraulic cylinder (7) has a load-holding valve, and **in that** the transport wheel (8) is a double wheel (8) on a common axis to avoid sideways tilting when changing the position of the trestle.

2. A scaffold according to claim 1,
**characterised**
**in that** the load-holding valve is in each case arranged so as to be integral in the cylinder bottom (10) of the particular hydraulic cylinder (7).

3. A scaffold according to one of the preceding claims,
**characterised**
**in that** the load-carrying platform support (5) has means for holding a hinged guard rail (11), the said guard rail (11) in the transporting or hinged-out position thereof being fixable to the frame beam (6) and parts (12) thereof forming a transport handle for easier position-changing of the trestle by means of the double wheel (8).

4. A scaffold according to one of the preceding claims,
**characterised**
**in that** the load-carrying platform support (5) has adapter supports (13), mountable thereon so as to be locked in place and interchangeable, for the lateral fixing and holding of different flooring frames.

5. A scaffold according to claim 3 and 4,
**characterised**
**in that** a locking clip (14) is arranged on the hinged guard rail (11) which in the rail position secures the flooring frame and/or the flooring on the load-carrying platform.

6. A scaffold according to one of the preceding claims,
**characterised**
**in that** the hydraulic cylinder (7) is secured to the upper frame cross-member (4) by means of an encircling clamp (15) or the like to prevent sideways tilting.

7. A scaffold according to one of the preceding claims,
**characterised**
**in that** the hydraulic piston (70) of the hydraulic cylinder (7) is attached substantially centrally and flexibly to the load-carrying platform support (5).

8. A scaffold according to one of the preceding claims,
**characterised**
**in that** the work platform (9) is detachably arranged on the load-carrying platform (5) by means of supporting angles (9.1).

9. A scaffold according to one of the preceding claims,
**characterised**
**in that** hydraulic connection elements (15) are arranged on the cylinder bottom (10) substantially in the span of the width of the lower frame cross-member (3), protected thereby against mechanical damage, and requisite hydraulic pipes (16) extend so as to fit closely against the outer circumferential surface of the hydraulic cylinder (7).

10. A scaffold according to one of the preceding claims,
**characterised by**
a predetermined safety clearance (A) between the load-carrying platform support (5) and the upper frame cross-member (4) in the retracted, lowered position of the load-carrying platform.

## Revendications

1. Echafaudage, comprenant au moins deux chevalets à réglage hydraulique de hauteur, ceux-ci comprenant respectivement un cadre (1), des pieds d'appui (2) fixés latéralement à des barres (6) du cadre (1), des supports transversaux inférieur (3) et supérieur (4), ainsi qu'un support de plate-forme de charge (5), qui est guidé de manière mobile et réglable en hauteur au moyen de barres latérales dans les barres de cadre (6), ainsi qu'un cylindre hydraulique (7) s'appuyant sur le support transversal inférieur (3), une roue de transport (8) placée sur un autre pied d'appui (2.1) et un dispositif de fixation pour une plate-forme de travail (9), les cylindres hydrauliques (7) étant dimensionnés de manière identique pour former des surfaces de charge et de travail quelconques de hauteur de travail à chaque fois donnée, identique et réglable de manière continue et régulière même sous charge,
**caractérisé en ce qu'**au moyen d'un unique groupe hydraulique, une même quantité prédéterminée de liquide hydraulique est envoyée à chaque cylindre hydraulique (7) et chaque cylindre hydraulique (7) présente une vanne de retenue de charge, et **en ce que** la roue de transport (8) est conformée en roue double (8) sur un axe commun afin d'éviter un basculement latéral lors d'un changement de position du chevalet.

2. Echafaudage selon la revendication 1, **caractérisé en ce que** la vanne de retenue de charge est disposée à chaque fois de manière solidaire avec le fond (10) du cylindre hydraulique (7) respectif.

3. Echafaudage selon l'une des revendications précédentes, **caractérisé en ce que** le support de plate-forme de charge (5) présente des moyens de réception d'un garde-corps de sécurité rabattable (11), ceux-ci formant, à l'état de transport ou escamoté du garde-corps de sécurité (11), une poignée de transport pour faciliter le changement de position de l'échafaudage au moyen de la double roue (8).

4. Echafaudage selon l'une des revendications précédentes, **caractérisé en ce que** le support de plate-forme de charge (5) présente de manière arrêtée des adaptateurs (13) enfichables et interchangeables pour la fixation et la réception latérales de différents cadres de garniture.

5. Echafaudage selon la revendication 3 et 4, **caractérisé en ce que** sur le garde-corps de sécurité escamotable (11) est placé un arceau d'arrêt (14) qui, dans l'état d'utilisation du garde-corps, sécurise le cadre de garniture et/ou la gamiture sur la plate-forme de charge.

6. Echafaudage selon l'une des revendications précédentes, **caractérisé en ce que** le cylindre hydraulique (7) est sécurisé sur le support transversal supérieur (4) contre un basculement latéral au moyen d'un étrier d'enserrement (15) ou analogue.

7. Echafaudage selon l'une des revendications précédentes, **caractérisé en ce que** le piston hydraulique (70) du cylindre hydraulique (7) est monté sensiblement au centre et de manière articulée sur le support de plate-forme de charge (5).

8. Echafaudage selon l'une des revendications précédentes, **caractérisé en ce que** la plate-forme de travail (9) est montée de manière amovible au moyen d'une cornière porteuse (9.1) sur la plate-forme de charge (5).

9. Echafaudage selon l'une des revendications précédentes, **caractérisé en ce que** des éléments de raccord hydraulique (15) sont placés sur le fond (10) du cylindre sensiblement au niveau de la largeur du support transversal inférieur (3) de manière protégée par celui-ci contre des dégradations mécaniques, et des tuyaux hydrauliques nécessaires (16) s'étendent en étroite proximité avec la surface périphérique extérieure du cylindre hydraulique (7).

10. Echafaudage selon l'une des revendications précédentes, **caractérisé par** une distance de sécurité (A) prédéterminée entre le support de plate-forme de charge (5) et le support transversal supérieur (4) à l'état rentré, abaissé de la plate-forme de charge.
